# EUROPÄISCHE PATENTSCHRIFT

(11) **EP 0 299 177 B1**
(45) Veröffentlichungstag und Bekanntmachung des Hinweises auf die Patenterteilung: **02.03.1994**
(21) Anmeldenummer: 88108370.3
(22) Anmeldetag: 26.05.1988
(51) Int. Cl.: H01B 13/32, H01B 13/02

(54) **Vorrichtung zum Füllen eines aus Einzelelementen bestehenden Stranges**
Device for filling a strand of individual elements
Dispositif de remplissage d'une corde d'éléments individuels

(30) Priorität: 17.07.1987 DE 3723632
(43) Veröffentlichungstag der Anmeldung: 18.01.1989
(73) Patentinhaber: Frisch Kabel- und Verseilmaschinenbau GmbH, D-40832 Ratingen (DE)
(72) Erfinder: Dörner, Gunter, Dipl.-Ing., D-5620 Velbert 15 (DE); Düwelhenke, Rainer, D-4030 Ratingen (DE); Alaze, Alfred, Dipl.-Ing., D-5600 Wuppertal 21 (DE)
(74) Vertreter: Mende, Eberhard, Dipl.-Ing.

(56) Entgegenhaltungen:
- DE-A- 3 321 828
- DE-A- 3 403 864
- US-A- 2 427 507
- US-A- 4 033 800
- Sonderdruck aus DRAHT UND KABEL PANORAMA, März/April 1985, DKS Fachverlag GmbH Düsseldorf "Neue Entwicklungen bei der SZ-Verseilung"

## Beschreibung

Die vorliegende Erfindung betrifft eine Anordnung zum Verseilen von Einzelelementen zu einem Strang, bestehend aus einer feststehenden Lochscheibe, einem anschließenden, eine Speicherlänge aufnehmenden Führungsrohr sowie einer mit wechselnder Drehrichtung oder Drehzahl rotierenden Lochscheibe, einem feststehenden Verseilnippel sowie einem mindestens eine Haltewendel aufbringenden Wickler.

Eine solche Anordnung hat unter dem Begriff "Rohrspeicherverfahren" bereits seit einigen Jahren Eingang in die Technik gefunden ("Draht und Kabel Panorama", März/April 1985, DKS Fachverlag GmbH, Düsseldorf). Das Rohrspeicherverfahren verknüpft die wirtschaftlichen Vorteile der sog. SZ-Technik, der Verseilung mit wechselnder Drehrichtung oder Drehzahl, z. B. nach der DE-AS 16 85 838, bei nur geringen umlaufenden Massen mit der Möglichkeit, auch Lagenverseilungen durchführen zu können.

Ausgehend von diesem Stand der Technik liegt der Erfindung die Aufgabe zugrunde, bei der gattungsgemäßen Anordnung die mit wechselnder Schlagrichtung und kurzen Drallwechselstellen verseilten Einzelelemente zu einer in Längsrichtung dichten, kompakten verseileinheit zusammenzuführen, unter Berücksichtigung anlagetechnisch wenig aufwendiger und raumsparender Maßnahmen.

Gelöst wird diese Aufgabe gemäß der Erfindung dadurch, daß
- der Verseilnippel den Eingang in ein anschließendes feststehendes Führungsrohr für den verseilten Strang bildet,
- die Wandung des anschließenden Führungsrohres einen Zuführungskanal oder mehrere in Umfangsrichtung verteilte, achsparallele Zuführungskanäle für eine Füllmasse aufweist,
- jeder Zuführungskanal noch innerhalb des Verseilnippels mit einer gesonderten Durchführungsbohrung für den Durchtritt der Füllmasse zum Verseilpunkt endet, und
- das Führungsrohr für den verseilten Strang gleichzeitig Standrohr für den Wickler ist.

Diese Anordnung sichert die Herstellung einer kompakten, in Längsrichtung auch bei höheren Drücken dichten Verseileinheit. Dies gilt insbesondere dann, wenn in Durchführung der Erfindung der Angriffspunkt mindestens einer Haltewendel an mindestens einem Einzelelement, in Abzugsrichtung gesehen, vor dem Masseeinfüllpunkt liegt. Hierdurch ist praktisch ein gleichzeitiges Einwirken von Haltewendel, Masse und Verseilnippel gegeben.

Die Erfindung baut zudem extrem kurz, störende Einflüsse insbesondere auf die in Abzugsrichtung vorgelagerten Maschinenaggregate der Fertigungsanlage treten nicht auf. Hinzu kommt ein niedriger Druck und Unabhängigkeit des Einbringens der Füllmasse von der Liniengeschwindigkeit. Dies bringt den weiteren Vorteil mit sich, daß auch bereits vorhandene, betriebsfertig installierte Maschinenanlagen durch die Erfindung problemlos um- bzw. nachgerüstet werden können.

Diese Vorteile lassen sich mit den bekannten Einrichtungen und Verfahren nicht erreichen. So benötigt der zum Verseilnippel hin spitz zulaufende Fülltrichter einer bekannten Massefülleinrichtung (GB-PS 632 022; US-PS 24 27 507)) zur Durchführung des Verfahrens viel Raum; die mit einem anderen bekannten Verfahren (GB-PS 589 955) zwischen die isolierten Leiter eines Kabels bei deren Verseilung eingebrachte Suspension erfordert eine zusätzliche Wärmebehandlung.

Im Gegensatz zur Erfindung arbeitet eine andere bekannte Einrichtung (US-PS 40 33 800) zum Aufbringen einer halbleitenden Masse auf einen Verseilverband aus kontinuierlich in einer Richtung verseilten Leitern und isolierenden Formsträngen mit hohen Drücken, die eine hohlraumfreie Auflage der Masse auf den Verseilverband gewährleisten sollen.

Wie bereits ausgeführt, weist das erfindungsgemäße Führungsrohr einen oder mehrere Zuführungskanäle für die Masse auf. Diese Zuführungskanäle sind am auslaufseitigen Ende des Führungsrohres, d. h. an einer für den störungsfreien Fertigungsablauf völlig unerheblichen Stelle, an einem die Masse enthaltenden Vorratsbehälter angeschlossen.

Die Zuführungskanäle sind im Bereich der Wandung des Führungsrohres beheizbar, hierzu können in entsprechende Längsbohrungen der Wandung des Führungsrohres eingebrachte Heizelemente oder -medien dienen. Das Gleiche gilt für entsprechende Meß- oder Regeleinrichtungen, die zur Temperierung der Masse benötigt werden. So können Schwankungen in der Fließfähigkeit unterschiedlicher Massezusammensetzungen oder Chargen ausgeglichen werden sowie z. B. eine beim Anfahren noch kalte Masse berücksichtigt werden.

Die Erfindung sei anhand des in den Fig. 1 und 2 als Ausführungsbeispiel dargestellten Verfahrens zur SZ-Verseilung von Lichtwellenleitern näher erläutert:

Zur Verseilung mit wechselnder Schlagrichtung (SZ) laufen die Verseilelemente 1, beispielsweise Lichtwellenleiter (LWL) enthaltende Hohladern, vom nicht dargestellten Führungsrohr einer sog. Rohrspeicherverseilmaschine ab und werden der umlaufenden Verseil- oder Lochscheibe 2 zugeführt. Mit 3 ist ein Kernstrang bezeichnet, der aus bereits verseilten Elementen, mit oder ohne Lichtwellenleiter, besteht und auf den die Verseilelemente 1 in Form einer Lage aufgeseilt werden. Als Festpunkt gegenüber der umlaufenden Lochscheibe 2 dient der Verseilnippel 4, der gleichzeitig den Eingang zum Führungsrohr 5 bildet. Dieses Führungsrohr 5 ist gleichzeitig das Standrohr für den Zentralwickler 6, mit dem die Haltewendel 7 beim Umlauf des Flyers 8 um das Führungsrohr 5 auf die Verseillage aufgebracht wird. Zur drehbaren Lagerung des Zentralwicklers 6 auf dem Führungsrohr 5 dienen entsprechende Lager 9.

Zum Füllen der Zwickelräume zwischen den Verseilelementen 1 der nach SZ-Art verseilten Lage zur Längsabdichtung weist das Führungsrohr 5 längsverlaufende Bohrungen 10 auf, die nach der Erfindung als Zuführungskanäle für die im Behälter 11 befindliche Füllmasse dienen. Diese Zuführungskanäle enden am eingangsseitigen Ende des Führungsrohres S im Verseilnippel 4. Über Anschlußbohrungen 12 gelangt die Füllmasse zum Verseilpunkt, in dem die Verseilelemente 1 zur Lage aber auch ggf. zu einem Bündel oder einfach zu einem Strang zusammengeführt werden. Praktisch gleichzeitig mit dem Einbringen der Füllmasse erfolgt die Umschlingung der aus den Verseilelementen 1 bestehenden Lage durch die Haltewendel 7, die am Ende des Verseilnippels 4 den gefüllten Verseilverband aus Verseilelementen 1 und Kernstrang 3 straff abbindet.

Die Füllmasse ist zweckmäßig temperierbar, um eine gleichmäßige Viskosität über den gesamten Fließweg der Füllmasse sicherzustellen. Das gilt auch für das Anfahren einer eventuell neuen Fertigungslänge. Im dargestellten Ausführungsbeispiel dienen diesem Zweck die Heizstäbe 13, die in entsprechende Bohrungen 14 des Führungsrohres 5 eingeschoben sind, sowie z. B. ein in der Bohrung 15 des Führungsrohres 5 eingeschobener Thermostat 16 oder entsprechende Temperaturfühler.

Da das Führungsrohr 5 innerhalb des Zentralwicklers 6 raumfest gelagert ist, können die masseführenden Bohrungen 10 über einfache Anschlußverbindungen 17 und Rohrleitungen 18 mit dem Behälter 11 verbunden werden.

Die Fig. 2 zeigt das Führungsrohr 5 noch einmal im Schnitt. Konzentrisch zur zentralen Bohrung 19 sind die Bohrungen 10 für die Füllmasse, die Bohrungen 14 für die Heizstäbe und die Bohrung 15 für den Temperaturfühler angeordnet. Selbstverständlich ist auch eine hiervon abweichende An- oder Zuordnung von Zuführungskanälen, Heizelementen oder Temperaturfühlern möglich.

## Patentansprüche

1. Anordnung zum Verseilen von Einzelelementen (1) zu einem Strang, bestehend aus einer feststehenden Lochscheibe, einem anschließenden, eine Speicherlänge aufnehmenden Führungsrohr sowie einer mit wechselnder Drehrichtung oder Drehzahl rotierenden Lochscheibe (2), einem feststehenden Verseilnippel (4) sowie einem mindestens eine Haltewendel (7) aufbringenden Wickler (6), dadurch gekennzeichnet, daß der Verseilnippel (4) den Eingang in ein anschließendes, feststehendes Führungsrohr (5) für den verseilten Strang bildet, und daß die Wandung des anschließenden Führungsrohres (5) einen Zuführungskanal (10) oder mehrere in Umfangsrichtung verteilte, achsparallele Zuführungskanäle (10) für eine Füllmasse aufweist, von denen jeder noch innerhalb des Verseilnippels (4) mit einer gesonderten Durchführungsbohrung (12) für den Durchtritt der Füllmasse zum Verseilpunkt endet, und daß das Führungsrohr (5) für den verseilten Strang gleichzeitig Standrohr für den Wickler (6) ist.

2. Anordnung nach Anspruch 1, dadurch gekennzeichnet, daß der Angriffspunkt mindestens einer Haltewendel (7) an mindestens einem Einzelelement (1), in Abzugsrichtung gesehen, vor dem Masseeinfüllpunkt liegt.

3. Anordnung nach Anspruch 1 oder 2, dadurch gekennzeichnet, daß die Zuführungskanäle (10) am auslaufseitigen Ende des Führungsrohres (5) für den verseilten Strang an einem die Masse enthaltenden Vorratsbehälter (11) angeschlossen sind.

4. Anordnung nach einem der Ansprüche 1 bis 3, dadurch gekennzeichnet, daß die Zuführungskanäle (10) im Bereich der Wandung des Führungsrohres (5) für den verseilten Strang beheizbar sind.

## Claims

1. Arrangement for stranding individual elements (1) to form a strand, consisting of a fixed perforated disk, a following guide tube, which accommodates a storage length, and a perforated disk (2) rotating with an alternating sense of rotation or rotational speed, a fixed stranding nipple (4) and a winder (6) which applies at least one binder (7), characterized in that the stranding nipple (4) forms the inlet into a following, fixed guide tube (5) for the stranded strand, and in that the wall of the following guide tube (5) has a feed duct (10) or a plurality of axially parallel feed ducts (10) distributed in the circumferential direction for a filling compound, of which ducts each terminates while still inside the stranding nipple (4) with a separate feedthrough bore (12) for the passage of the filling compound to the stranding point, and in that the guide tube (5) for the stranded strand is simultaneously the stand tube for the winder (6).

2. Arrangement according to Claim 1, characterized in that seen in the haul-off direction the point of action of at least one binder (7) on at least one individual element (1) is situated upstream of the compound filling point.

3. Arrangement according to Claim 1 or 2, characterized in that the feed ducts (10) are connected at the end on the outlet side of the guide tube (5) for the stranded strand to a reservoir (11) containing the compound.

4. Arrangement according to one of Claims 1 to 3, characterized in that the feed ducts (10) can be heated in the region of the wall of the guide tube (5) for the stranded strand.

## Revendications

1. Dispositif pour câbler des éléments individuels (1) pour en faire un conducteur câblé, constitué d'un disque perforé fixe, d'un tube de guidage qui vient à la suite et reçoit une longueur accumulée, ainsi que d'un disque perforé (2) qui tourne avec un sens de rotation ou une vitesse de rotation alternativement changeant, d'un mandrin fixe de câblage (4) ainsi que d'une bobineuse (6) qui applique au moins une spirale de maintien (7), dispositif caractérisé par le fait que le mandrin de câblage (4) forme l'entrée dans un tube de guidage (5), fixe et venant à la suite, pour le conducteur câblé, et par le fait que la paroi du tube de guidage (5) qui vient à la suite présente, pour une masse de remplissage, un canal d'amenée (10) ou plusieurs canaux d'amenée (10) d'axes parallèles, répartis selon la direction périphérique, canaux dont chacun se termine encore à l'intérieur du mandrin de câblage (4) par un perçage particulier (12) de traversée pour le passage de la masse de remplissage jusqu'au point de formation du câble, et par le fait que le tube de guidage (5) pour le conducteur câblé est en même temps tube support pour la bobineuse (6).

2. Dispositif selon la revendication 1, caractérisé par le fait que le point d'intervention d'au moins une spirale de maintien (7) sur au moins un élément individuel (1) se situe, vu dans le sens du tirage, en avant du point d'introduction de la masse.

3. Dispositif selon la revendication 1 ou 2, caractérisé par le fait que les canaux d'amenée (10) sont, à l'extrémité du tube de guidage (5) pour le conducteur câblé située du côté sortie, reliés à un réservoir (11) contenant la masse.

4. Dispositif selon l'une des revendications 1 à 3, caractérisé par le fait que les canaux d'amenée (10) peuvent être chauffés au voisinage de la paroi du tube de guidage (5) pour le conducteur câblé.
